# EUROPÄISCHE PATENTANMELDUNG

(11) **EP 2 199 491 A2**
(43) Veröffentlichungstag der Anmeldung: **23.06.2010**
(21) Anmeldenummer: 09177278.0
(22) Anmeldetag: 26.11.2009
(51) Int. Cl.: E04F 19/04

(54) **Zierprofilleiste**

(30) Priorität: 12.12.2008 DE 202008016529 U
(71) Anmelder: Sachex GmbH, 09427 Ehrenfriedersdorf (DE)
(72) Erfinder: von Scheidt, Eckard, 66539 Neunkirchen (DE)
(74) Vertreter: Beck, Alexander

(57) **Zusammenfassung**

Zierprofilleiste (10'), die aus expandierbarem Polystyrol geschäumt ist, bei der die Dichte bzw. das Raumgewicht des Materials der Zierprofilleiste (10; 10') zwischen 20 und 120 kg/m³ liegt, vorzugsweise zwischen 40 und 60 kg/m³, und zumindest ein Teil der nach der Montage sichtbaren Oberfläche (12') der Zierprofilleiste (10') mit einem erhabenen Dekor (13) versehen ist.

## Beschreibung

### Technisches Gebiet

Die vorliegende Erfindung betrifft eine Zierprofilleiste, die aus expandierbarem Polystyrol geschäumt ist.

Solche Zierprofilleisten dienen der Verzierung von Bauwerken, insbesondere werden sie gerne im Übergang von Wand zu Decke angebracht.

### Stand der Technik

Solche Zierprofilleisten wurden bisher meist aus Polyurethanschaum geschäumt. Solche aus Polyurethanschaum hergestellten Leisten wiesen zwar eine sehr schöne Oberflächenstruktur auf, nachteilhafterweise hatten sie aber ein hohes Gewicht und waren schwer zu verarbeiten.

Außerdem sind bereits geschäumte Zierprofilleisten aus normalem expandierbaren Polystyrol bekannt. Diese sind zwar extrem leicht, die Oberfläche ist jedoch wesentlich schlechter (die typische "Styropor-Oberfläche"), sodass diese Leisten immer überstrichen werden müssen, oder mit Papier kaschiert werden müssen. Des Weiteren weisen diese extrem leichten geschäumten Polystyrol-Leisten gemäß dem Stand der Technik eine hohe Empfindlichkeit gegen Beschädigungen jeglicher Art bei Produktion, Transport und Verarbeitung auf.

### Darstellung der Erfindung

Ausgehend von diesem Stand der Technik ist es Aufgabe der vorliegenden Erfindung, eine Zierprofilleiste zu schaffen, die einerseits leichter und besser zu verarbeiten ist als die bekannten Leisten aus Polyurethanschaum, andererseits aber eine optisch schönere und wesentlich widerstandsfähigere

Oberfläche im Vergleich zu den bisher bekannten aus expandierbarem Polystyrol geschäumten Leisten aufweisen.

Erfindungsgemäß wird diese Aufgabe dadurch gelöst, dass die Dichte beziehungsweise das Raumgewicht des Materials der Zierprofilleiste zwischen 20 und 120 kg/m³ liegt, vorzugsweise zwischen 40 und 60 kg/m³

Erfindungsgemäß findet also ein expandierbares Polystyrol für die Zierprofilleisten Verwendung, welches deutlich schwerer ist als das bisher für solche Zierprofilleisten verwendete geschäumte Polystyrol, aber deutlich leichter ist als der Polyurethanschaum, der sonst bisher für Zierprofilleisten Verwendung fand.

Die erfindungsgemäß aus dem schweren geschäumten Polystyrol hergestellten Zierprofilleisten weisen dann eine Oberflächenstruktur auf, die der einer Polyurethan-Oberfläche entspricht. Es ist dann auch kein "Styropor-Charakter" mehr an der Oberfläche erkennbar. Gleichzeitig sind die erfindungsgemäßen Leisten aber vom Gewicht her leichter als Polyurethenleisten und wesentlich besser zu verarbeiten.

Besonders bevorzugt ist es dabei, dass das Dekor sogleich bei der Herstellung einstückig und gleichzeitig mit der Herstellung der Zierprofilleiste erzeugt werden kann.

Zu diesem Zweck ist es besonders bevorzugt, dass die Zierprofilleiste in einer Hohlform geschäumt wird, die ein Negativbild des erhabenen Dekors umfasst.

Auf diese Weise kann ohne zusätzliche Arbeitsschritte sogleich eine mit einem Dekor versehene Zierprofilleiste hergestellt werden.

Zur Schaffung zusätzlicher Designoptionen ist es dabei besonders bevorzugt, dass nicht die gesamte Oberfläche der erfindungsgemäßen Zierprofilleiste mit einem erhabenen Dekor versehen werden muss. Vielmehr können beispielsweise die seitlichen Kopfseiten der nach der Montage sichtbaren Oberfläche glatt und ohne Dekor ausgeführt werden.

Ebenso kann die nach der Montage sichtbare Oberfläche der erfindungsgemäßen Zierprofilleiste seitlich in einen Stufenfalz auslaufen, der ebenfalls glatt und ohne Dekor ausgeführt sein kann.

Aus brandschutztechnischen Gründen ist es besonders bevorzugt, die Zierprofilleiste aus schwer entflammbarem Polystyrol herzustellen.

Im Folgenden wird die vorliegende Erfindung anhand der in den Zeichnungen dargestellten Ausführungsbeispiele näher erläutert. Es zeigen:

### Kurze Beschreibung der Abbildungen der Zeichnungen

Figur 1 eine erfindungsgemäße Zierprofilleiste ohne Dekor von der Seite; und

Figur 2 eine weitere erfindungsgemäße Zierprofilleiste mit Dekor von der Seite.

### Bester Weg zur Ausführung der Erfindung

Figur 1 zeigt eine relativ einfache Zierprofilleiste 10 mit einer glatten Oberfläche 12, die nach dem Einbau der Leiste sichtbar bleibt. Erfindungsgemäß ist diese Leiste aus expandierbarem Polystyrol geschäumt, welches eine Dichte zwischen 40 und 60 kg/m³ aufweist. Damit ist das Material dieser erfindungsgemäßen Zierprofilleiste spezifisch schwerer als üblicherweise verarbeitetes geschäumtes Polystyrol, aber deutlich leichter als der Polyurethanschaum, aus dem Zierprofilleisten bestehen.

Die dargestellte erfindungsgemäße Zierprofilleiste weist auch eine harte Oberfläche ohne die übliche Styropor-Struktur auf. Die Struktur der Oberfläche der erfindungsgemäßen Zierprofilleiste entspricht der einer aus Polyurethanschaum hergestellten Zierprofilleiste. Die erfindungsgemäße Zierprofilleiste ist dabei immer noch deutlich leichter als aus Polyurethanschaum hergestellte Zierleisten und sie ist wesentlich besser zu verarbeiten.

Figur 2 zeigt eine weitere erfindungsgemäße Zierprofilleiste 10', deren nach dem Einbau sichtbar bleibende Oberfläche 12' teilweise mit einem erhabenen Dekor 13 versehen ist. Die dekorierte Oberfläche läuft dabei seitlich in Kopfseiten 14 aus, die wahlweise mit oder ohne Dekor ausgeführt sind.

Alternativ könnte diese erfindungsgemäße Zierprofilleiste 10' seitlich auch in einen Stufenfalz auslaufen, der glatt und ohne Dekor ausgeführt ist.

Der zusätzliche Vorteil einer erfindungsgemäßen Zierprofilleiste 10' gemäß Figur 2 liegt darin, dass das entsprechende Dekor 13 bei der Herstellung gleichzeitig und einstückig mit der Zielprofilleiste 10' hergestellt werden kann. Es sind also keine zusätzlichen Verarbeitungsschritte (kaschieren, bedrucken, etc.) zum Dekorieren der Zierprofilleiste erforderlich.

Dabei ist es besonders vorteilhaft, wenn die Zierprofilleiste 10' sogleich in einer Hohlform geschäumt wird, die ein Negativ des erhabenen Dekors 13 umfasst.

## Patentansprüche

1. Zierprofilleiste (10'), die aus expandierbarem Polystyrol geschäumt ist, **dadurch gekennzeichnet, dass** die Dichte bzw. das Raumgewicht des Materials der Zierprofilleiste (10; 10') zwischen 20 und 120 kg/m³ liegt, vorzugsweise zwischen 40 und 60 kg/m³, und zumindest ein Teil der nach der Montage sichtbaren Oberfläche (12') der Zierprofilleiste (10') mit einem erhabenen Dekor (13) versehen ist.

2. Zierprofilleiste (10') nach Anspruch 1, **dadurch gekennzeichnet, dass** das Dekor (13) bei der Herstellung einstückig und gleichzeitig mit der Zierprofilleiste (10') hergestellt ist.

3. Zierprofilleiste (10') nach Anspruch 2, **dadurch gekennzeichnet, dass** die Zierprofilleiste (10') in einer Hohlform geschäumt worden ist, die ein Negativ des erhabenen Dekors (13) umfasst.

4. Zierprofilleiste (10') nach Anspruch 1, 2 oder 3, **dadurch gekennzeichnet, dass** die seitlichen Kopfseiten (14) der nach der Montage sichtbaren Oberfläche (12') glatt und ohne Dekor ausgeführt sind.

5. Zierprofilleiste (10') nach Anspruch 1, 2 oder 3, **dadurch gekennzeichnet, dass** die nach der Montage sichtbare Oberfläche (12') der Zierprofilleiste (10') seitlich in einen Stufenfalz ausläuft, der glatt und ohne Dekor ausgeführt ist.

6. Zierprofilleiste (10') nach einem der Ansprüche 1 bis 5, **dadurch gekennzeichnet, dass** die Zierprofilleiste (10') aus schwer entflammbarem Polystyrol hergestellt ist.
